# EUROPÄISCHE PATENTSCHRIFT

(11) **EP 0 882 867 B1**
(45) Veröffentlichungstag und Bekanntmachung des Hinweises auf die Patenterteilung: **11.09.2002**
(21) Anmeldenummer: 98110133.0
(22) Anmeldetag: 04.06.1998
(51) Int. Cl.: E06B 9/70

(54) **Antrieb sowohl für Deckengelenk- als auch für Rolltore**
Drive for doors with articulation next to the ceiling or for roller doors
Entraînement pour portes avec articulation à proximité du plafond ou pour portes enroulables

(30) Priorität: 07.06.1997 DE 29709936 U
(43) Veröffentlichungstag der Anmeldung: 09.12.1998
(73) Patentinhaber: Henkenjohann, Johann, D-33415 Verl (DE)
(72) Erfinder: Henkenjohann, Johann, D-33415 Verl (DE)
(74) Vertreter: Strauss, Hans-Jochen, Dipl.-Phys., Dr.

(56) Entgegenhaltungen:
- WO-A-96/16466
- US-A- 4 418 739
- US-A- 5 544 690

## Beschreibung

Die Erfindung betrifft einen Antrieb zum Heben bzw. Senken eines in seitlichen Führungsschienen geführten Panzers, sowohl eines Deckengelenk- als auch eines Rolltores, wobei die Antriebseinheit mit einer quer verlaufenden Antriebswelle zusammenwirkt, und wobei zumindest eine der seitlichen Führungsschienen mit einer Einschubaufnahme zur Aufnahme der mit einem Antriebsmotor versehenen Mittel zum Antrieb der Antriebswelle versehen ist, die im spitzen Winkel zur Führungsschiene stehend, im wesentlichen rechtwinklig zu der Antriebswelle ausgerichtet ist.

Bekannt sind Roll- oder Deckengelenktore mit Antrieb und mit einem auf eine Welle aufwickelbaren (Rolltor) oder in ein horizontales Lager einschiebbare (Deckengelenktore) aus einzelnen Stäben gebildete Panzer. Diese Panzer werden in vertikalen Seitenschienen geführt und beim Öffnen entweder auf die Antriebwelle aufgewickelt oder im Bereich der (nicht notwendig über die gesamte Breite des Panzers durchgehende) Antriebswelle - vorteilhaft über Stütz- oder Umlenkrollen, die beidendig und ggf. auch im Mittenbereich vorgesehen sind - umgelenkt und von horizontal liegenden Lagerschienen aufgenommen. Als Antrieb sind dabei entweder Rohrmotore oder Deckenantriebsmotore vorgesehen. Während die fest in die Aufwickelwelle eingebauten Rohrmotore bei einem Defekt nicht ohne größeren Aufwand ausgewechselt werden können, können Deckenantriebsmotore wegen ihrer (relativ) hohen Kosten nicht wirtschaftlich eingesetzt werden.

Von dem Deckengelenktor sind Umlenkanordnungen bekannt, bei denen ein Eckeinsatz vorgesehen ist, der je ein Anschlußstück für die vertikale Führungs- und für die horizontale Lagerschiene aufweist, so dass beide Schienen justiert mit dem Eckeinsatz verbunden werden können (z.B. Firmendruckschrift heroal Deckengelenktor 75 - 1990). Dieser Eckeinsatz weist weiter eine Einschubaufnahme, insbesondere in Form einer Einschubnut, auf, die im spitzen Winkel zur Führungsschiene stehend, im wesentlichen rechtwinklig zu der Antriebswelle ausgerichtet ist. In diese Einschubnut werden die endständigen Stützrollen eingesetzt.

Auf dem Stand der Technik aufbauend, stellt sich der Erfindung die Aufgabe, einen bekannten Antrieb zum Heben bzw. Senken eines in seitlichen Führungsschienen geführten Panzers sowohl eines Deckengelenkals auch eines Rolltores so weiterzubilden, dass die Nachteile des Standes der Technik vermieden werden, dass eine leichte Auswechselbarkeit gegeben, ein gesicherter Betrieb ermöglicht und dieser Antrieb wirtschaftlich und kostensparend herstellbar und einbaubar ist.

Diese Aufgabe wird erfindungsgemäß durch die Merkmale des Hauptanspruchs gelöst; vorteilhafte Weiterbildungen und bevorzugte Ausführungsformen beschreiben die Unteransprüche.

Die Antriebseinheit ist auf einer in die Einschubaufnahme einsetzbaren Grundplatte aufgebaut; sie weist auf der Grundplatte den Antriebsmotor auf, dessen Abtriebswelle mit einem Abtriebszahnrad versehen ist. Weiter ist die Antriebswelle der Aufwickelwelle des Panzers oder der Antrieb der Umlenkung mit einem Antriebszahnrad versehen. Zwischen beiden ist mindestens ein Zwischenzahnrad vorgesehen, so dass eine Zahnrad-Getriebekette gebildet ist, wobei alle diese Zahnräder kämmend miteinander zusammenwirken. Der Antriebsmotor ist dabei so auf der Grundplatte angeordnet, dass sein Abstand zur Umlenkung bzw. zur Aufwickelwelle entweder eine Anordnung des Antriebsmotors frei vom Umlenkbereich eines Deckengelenktores zuläßt oder dem maximalen Wickeldurchmesser des Panzers eines Rolltores entspricht. Durch diese Anordnung ist zum einen der Antriebsmotor immer außerhalb des Umlenk- bzw. des Aufwickelbereichs, so dass er frei zugänglich und somit auch frei austauschbar ist. Auch kann die gesamte Antriebseinheit in einfacher Weise ausgetaucht werden, so dass auch eine Schnellreparatur durch einfaches Austauschen einer Einschubeinheit möglich ist. Zum anderen gestattet diese Anordnung den Einsatz (nahezu) beliebiger Antriebsmotoren, so dass unter mehreren möglichen die kostengünstigste und wirtschaftlichste Lösung auswählbar ist. Vorteilhaft ist dabei, wenn jede der Führungsschienen eine Einschubaufnahme zur Aufnahme je einer mit je einem Antriebsmotor und Zahnrad-Getriebekette versehenen Antriebseinheit versehen ist.

Als Antriebsmotor ist vorteilhaft ein Niederspannungs-Gleichstrommotor vorgesehen. Diese Motoren sind wohlfeil; sie sind zuverlässig und sie sind - beidseits eingesetzt - auch selbstabgleichend, so dass ein symmetrisches Antreiben an beiden Enden des Panzers entweder im Umlenkbereich oder über die Antriebswelle sichergestellt ist. Solche Motoren sind beispielsweise die in großen Stückzahlen hergestellten Scheibenwischermotoren mit ihrer bei 12V oder 24V liegenden Niedervoltspeisung. Diese Motoren können - da frei von üblicher Netzspannung - auch von Laien montiert und an mit Netzkabelanschluß versehene und über Steckdosen mit dem elektrischen Netz verbindbare Transformatoren angeschlossen werden. Der als Antriebsmotor vorgesehene Gleichstrommotor ist als reversierbarer Motor ausgebildet, so dass sowohl das Heben als auch das Absenken des Panzers ohne Getriebeumschaltung vorgenommen werden kann. Dazu wird der Antriebsmotor vorteilhaft an eine Steuerschaltung angeschlossen, die sowohl die Bewegungsrichtung umsteuert als auch andere Steuerfunktionen ausführt.

Wird der Abtrieb des Antriebsmotors von einem Schneckentrieb gebildet. ist dieses Abtriebsgetriebe selbstsperrend und erfüllt so sicherheitstechnische Erfordernisse; dabei trägt die Abtriebswelle des Schneckenrades das Abtriebszahnrad, das mit dem folgenden Zwischenzahnrad/Zahnräder der Zahnrad-Getriebekette kämmt. Um dem gewünschten Abstand von Achse des Antriebsmotors und Achse der Antriebswelle zu erhalten, werden in der Zahnrad-Getriebekette zwei, drei oder vier (oder mehr) miteinander kämmende Zwischenzahnräder vorgesehen, wobei die durch die Zahl der Zahnräder und/oder deren Durchmessern gegebene Länge der Zahnrad-Getriebekette entspricht.

In einer vorteilhaften Ausbildung weist die Steuerung eine Umschaltung auf, die bei Spannungsausfall den Antrieb auf eine in der Steuerung vorgesehe Notstromversorgung umschaltet. Durch diese Maßnahme ist sichergestellt, dass der Panzer auch bei einem Spannungsausfall sicher in eine der Endstellungen gefahren wird, wobei die anzufahrende Endstellung vorgebbar ist: Bevorzugt wird der Panzer in die Stellung "Geschlossen" bzw. in die Stellung "Offen" gefahren, je nach Anforderungen, die an das Deckengelenk- oder an das Rolltor gestellt werden. Für die Notstromversorgung weist der Antrieb vorteilhaft einen Akkumulator auf; um den Ladungszustand dieses Akkumulators zu erhalten, ist dieser über einen Netzanschluß mit Umformer und Gleichrichter gepuffert und wird so ständig geladen gehalten. Bei Spannungsausfall reicht sein Ladungsinhalt zumindest so lange, um eine Bewegung des Panzers in eine der Endstellungen sicherzustellen.

Um die Bewegung des Panzers zu überwachen und unter Kontrolle zu haben, ist ein rotierendes Teil von Antriebsmotor oder Abtriebsgetriebe mit Mitteln zur Abnahme der Umdrehungszahl versehen. Diese Drehwinkelgeber lassen eine genaue Positionsbestimmung für den Panzer zu, so dass seine Steuerung in jedem Zeitpunkt der Bewegung die Panzerposition kennt und die Geschwindigkeit des Panzers dementsprechend einstellen kann. Dabei wirken diese Mittel mit einem gehäusefesten Sensor zusammen, der der Umdrehungszahl entsprechende Impulse abgibt. Die Steuereinheit ist mit einem Zähler für die Impulse und mit einem daraus die Lage des Panzers ableitenden Umwerter versehen. Errechnet der Umwerter das Erreichen eines vorgegebenen unteren oder oberen Grenzwertes, wird der Antriebsmotor stillgesetzt oder seine Bewegungsrichtung reversiert. Vorteilhaft wird auch die Bewegungsgeschwindigkeit vor Erreichen des unteren oder oberen Grenzwertes verringert. Dadurch läuft der Panzer verlangsamt in seine Endlage oder wird aus einer verlangsamten Geschwindigkeit in die andere Bewegungsrichtung umgesteuert. Dabei richtet sich der Umwerter nach einer einstellbaren Anzahl der Umdrehungen, um dieses Verlangsamen der Bewegungsgeschwindigkeit, das Reversieren der Bewegungsrichtung oder das Stoppen der Bewegung insgesamt auszulösen.

Vorteilhaft ist der Sensor als gehäusefester Magnetsensor ausgebildet, der mit mindestens einem auf dem rotierenden Teil vorgesehenen Permanetmagneten zusammenwirkt. In einer anderen vorteilhaften Ausbildung ist der Sensor als gehäusefeste Lichtschranke ausgebildet, die mit mindestens einer auf dem rotierenden Teil vorgesehenen lichtdurchlässigen oder lichtreflektierenden Stelle zusammenwirkt. In einer dritten Ausführungsform ist der Sensor als gehäusefester kapazitiver oder induktiver Geber ausgebildet, der mit mindestens einer an dem rotierenden Teil vorgesehenen, kapazitiv oder induktiv wirkenden Stelle zusammenwirkt. Diese so ermöglichte Positionierung beruht auf der abgenommenen Umdrehung eines rotierenden Teiles des Antriebs. Wegen der hohen Untersetzung im Ausgangsgetriebe des Antriebsmotors (einschließlich Zahnrad-Getriebekette) ist es vorteilhaft, wenn die Abnahme der Umdrehungen nahe am Antriebsmotor vorgenommen wird; auf diese Weise wird einer einzelnen Umdrehung eine nur kleine Wegstrecke des Panzers zugeordnet. Bei Panzern für Deckengelenktore ist diese Wegstrecke unmittelbar der Weg des Panzers; bei Rolltoren ist wegen des sich verändernden Durchmessers des Wickels eine Korrektur notwendig, die von der Steuerschaltung elektronisch vorgenommen wird.

Ein Ausführungsbeispiel der Erfindung wird anhand der nachstehenden Figuren 1 und 2 näher erläutert, dabei zeigen:
- Figur 1:: Eine perspektivische Darstellung des erfindungsgemäßen Antriebs in Zusammenwirkung mit dem Führungssystem für den Panzer;
- Figur 2:: Eine weitere Ausführungsform in perspektivischer Darstellung in der Seitenansicht des erfindungsgemäßen Antriebs ohne Einbindung in das Panzerführungssystem.

Die Figur 1 zeigt in der Perspektive einen Antrieb 1 zum Heben bzw. zum Senken eines in seitlichen Führungsschienen 2 geführten nicht näher dargestellten Panzers. Der Antrieb wirkt dabei mit einer quer verlaufenden Antriebswelle 3 zusammen, wobei zumindest eine der seitlichen Führungsschienen 2 mit einer Einschubaufnahme 4 zur Aufnahme der mit einem Antriebsmotor 5 versehenen Mittel 6 zum Antrieb der Antriebswelle 3 versehen ist. Die Antriebswelle 3 ist im spitzen Winkel zur Führungsschiene 2 stehend im wesentlichen rechtwinklig zu der Antriebswelle 3 ausgerichtet. Erfindungsgemäß ist der Antrieb 1 mit einer in die Aufnahme 7 der Einschubaufnahme 4 einsetzbaren Grundplatte 8 mit einem darauf angeordneten Motor 5 versehen, wobei auf dessen Antriebswelle 3 ein Abtriebszahnrad 9 aufgesetzt ist. Der Antrieb 1 besteht weiterhin aus einem mit der Antriebswelle 3 des Panzers vorgesehenen Antriebszahnrad 10 und mindestens einem zwischen beiden Zahnrädern 9 und 10 geschalteten Zwischenzahnrad 11. Diese Zahnradanordnung, bestehend aus Abtriebszahnrad 9, Zwischenzahnrad 11 sowie dem Antriebszahnrad 10 bilden die erfindungsgemäße Zahnradgetriebekette 12. Dabei wirken alle diese Zahnräder 9, 10, 11 kämmend miteinander zusammen, wobei der Antriebsmotor 5 derart auf der Grundplatte 8 angeordnet ist, daß sein Abstand zur Antriebswelle 3 entweder eine Anordnung des Antriebsmotors 5 frei vom Umlenkbereich des Panzers eines Deckengelenktores zuläßt oder dem maximalen Wickeldurchmesser des Panzers eines Rollmotors entspricht.

In vorteilhafter Weiterbildung ist jede der seitlichen Führungsschienen 2 mit einer Einschubaufnahme 4 zur Aufnahme je eines Antriebsmotors 5 und einer Zahnradgetriebekette 12 versehen. Hierbei ist der Antriebsmotor 5 als ein Niederspannungsgleichstrommotor ausgebildet. Der als Antriebsmotor 5 vorgesehene Gleichstrommotor ist als reversierbarer Motor ausgebildet, der an eine nicht näher dargestellte Steuerschaltung angeschlossen ist. In Weiterbildung der Erfindung kann der Abtrieb des Antriebsmotors 5 von einem Schneckentrieb gebildet sein, wobei die Abtriebswelle des Schneckenrades als Abtriebswelle des Antriebsmotors 5 das Abtriebszahnrad 9 für die Zahnradgetriebekette 12 trägt.

Die Zahnradgetriebekette 12 kann dabei 2, 3 oder 4 miteinander kämmende Zwischenräder 11.1, 11.2 und 11.3 aufweisen, wie dies besonders in der Figur 2 dargestellt ist. Dieses hat den Vorteil, daß die durch die Zahl der Zahnräder 11.1, 11.2 und 11.3 und/oder deren Durchmesser gegebene Länge der Zahnradgetriebekette 12 dem gewünschten Abstand von Achse des Antriebsmotors 5 und Achse der Antriebswelle 3 entspricht. Eine nicht näher dargestellte Steuerschaltung weist eine Umschaltung auf, die bei Spannungsabfall den Antrieb auf eine in der Steuerung vorgesehene Notstromvervorgung umschaltet. Die Notstromversorgung erfolgt dabei durch einen Akkumulator, der über einen Netzanschluß mit Umformer und Gleichrichter gepuffert, ständig geladen gehalten wird und der bei Spannungsausfall zumindest eine Bewegung des Panzers in eine der Endstellungen sicherstellt.

In Weiterbildung der Erfindung ist vorgesehen, daß ein rotierendes Teil von Antriebsmotor 5 oder Abtriebsgetriebe 9 mit Mitteln zur Abnahme der Umdrehungszahl versehen ist, wobei die Mittel mit einem gehäusefesten Sensor zusammenwirken, der der Umdrehungszahl entsprechende Impulse abgibt und daß die Spannungsversorgungs- und Steuereinheit einen Zähler für die Impulse und einen daraus die Lage des Panzers ableitenden Umwerter versehen ist, der bei Erreichen einer vorgegebenen unteren oder oberen Grenze des Antriebsmotors 5 stillsetzt oder reversiert. Dabei verringert der Umwerter die Drehzahl des Antriebsmotors 5 vor Erreichen der unteren oder der oberen Grenze und somit vor dem Reversieren. Zweckmäßig ist es dabei, daß die Umwerter die eingeleitete, reversierte Bewegung des Panzers nach einer einstellbaren Anzahl der Umdrehungen anhält und daß der Sensor als gehäusefester Magnetsensor ausgebildet ist, der mit mindestens einem auf dem rotierenden Teil vorgesehenen Permanentmagneten zusammenwirkt. Der Sensor ist als gehäusefeste Lichtschranke ausgebildet, die mit mindestens einer auf dem rotierenden Teil vorgesehenen lichtdurchlässigen oder lichtreflektierenden Stelle zusammenwirkt. In Weiterbildung ist der Sensor als gehäusefester kapizativer oder induktiver Geber ausgebildet, der mit mindestens einer an dem rotierenden Teil vorgesehenen kapazitiv oder induktiv wirkenden Stelle zusammenwirkt.

In Weiterbildung der Erfindung zeigt die Figur 2 die erfindungsgemäße Zahnradgetriebekette 12, wobei die Grundplatte 8 in einem Rahmen 13 verschiebbar gelagert ist. Die Grundplatte 8 wird dabei von Rollen 14 in dem sich erstreckenden Rahmenbereich 13 oben und unten gehalten. Aufgrund dieser Ausbildung wird erreicht, daß die Zahnradgetriebekette 12 veränderbar gestaltbar ist, wobei durch Hinzufügen von weiteren Zwischenzahnrädern 11.3, 11.4 oder 11.5 eine Veränderung des Abstandes von der Achse des Antriebsmotors 5 zu der Achse der Antriebswelle 3 problemlos und ohne Umbaumaßnahme vorgenommen werden kann, so daß ein entsprechend langer Panzer aufgewickelt werden kann.

## Patentansprüche

1. Antrieb zum Heben bzw. Senken eines in seitlichen Führungsschienen geführten Panzers, sowohl eines Deckengelenk- als auch eines Rolltores, wobei die Antriebseinheit (1) mit einer quer verlaufenden Antriebswelle (3) zusammenwirkt, und wobei zumindest eine der seitlichen Führungsschienen (2) mit einer Einschubaufnahme (4) zur Aufnahme der mit einem Antriebsmotor (5) versehenen Mittel (12) zum Antrieb der Antriebswelle (3) versehen ist, die im spitzen Winkel zur Führungsschiene stehend, im wesentlichen rechtwinklig zu der Antriebswelle (3) ausgerichtet ist, **gekennzeichnet durch** eine Antriebseinheit (1) mit einer in die Aufnahme der Einschubaufnahme (4) einsetzbaren Grundplatte (8) mit darauf angeordnetem Antriebsmotor (5). auf dessen Abtriebswelle ein Abtriebszahnrad (9) aufgesetzt ist, mit einer mit auf der Antriebswelle (3) des Panzers vorgesehenem Antriebszahnrad (10) und mit mindestens einem zwischen beide geschalteten Zwischenzahnrad (11) gebildeten Zahnradgetriebekette (12), wobei alle diese Zahnräder (11.1, 11.2, 11.3) kämmend miteinander zusammenwirken, und wobei der Antriebsmotor (5) so auf der Grundplatte (8) angeordnet ist, dass sein Abstand zur Antriebswelle (3) entweder eine Anordnung des Antriebsmotors (5) frei vom Umlenkbereich des Panzers eines Deckengelenktores zuläßt oder dem maximalen Wickeldurchmesser des Panzers eines Rolltores entspricht.

2. Antrieb nach Anspruch 1, **dadurch gekennzeichnet, dass** jede der seitlichen Führungsschienen (2) mit einer Einschubaufnahme (4) zur Aufnahme je einer je einen Antriebsmotor (5) und Zahnradkette (12) aufweisenden Antriebseinheit (1) versehen ist.

3. Antrieb nach Anspruch 1 oder 2, **dadurch gekennzeichnet, dass** als Antriebsmotor (5) ein Niederspannungs-Gleichstrommotor vorgesehen ist.

4. Antrieb nach Anspruch 3, **dadurch gekennzeichnet, dass** der als Antriebsmotor (5) vorgesehene Gleichstrommotor als reversierbarer Motor ausgebildet ist, der an eine Steuerschaltung angeschlossen ist.

5. Antrieb nach Anspruch 3 oder 4, **dadurch gekennzeichnet. dass** der Abtrieb des Antriebsmotors (5) von einem Schnekkentrieb gebildet ist, wobei die Abtriebswelle des Schneckenrades als Abtriebswelle des Antriebsmotors (5) das Abtriebszahnrad (9) für die Zahnrad-Getriebekette (12) trägt.

6. Antrieb nach einem der Ansprüche 2 bis 5, **dadurch gekennzeichnet, dass** die Zahnrad-Getriebekette (12) zwei, drei oder vier miteinander kämmende Zwischenzahnräder (11.1, 11.2, und 11,3) aufweist, wobei die durch die Zahl der Zahnräder (11.1, 11.2, 11.3) und/oder deren Durchmessern gegebene Länge der Zahnrad-Getriebekette (12) dem gewünschten Abstand von Achse des Antriebsmotors (5) und Achse der Antriebswelle (3) entspricht.

7. Antrieb nach einem der Ansprüche 1 bis 6, **dadurch gekennzeichnet, dass** die Steuerschaltung eine Umschaltung aufweist. die bei Spannungsausfall den Antrieb auf eine in der Steuerung vorgesehene Notstromversorgung umschaltet.

8. Antrieb nach Anspruch 7, **dadurch gekennzeichnet, dass** die Notstromversorgung einen Akkumulator aufweist, der, über einen Netzanschluß mit Umformer und Gleichrichter gepuffert, ständig geladen gehalten wird, und der bei Spannungsausfall zumindest eine Bewegung des Panzers in eine der Endstellungen sicherstellt.

9. Antrieb nach einem der Ansprüche 1 bis 8, **dadurch gekennzeichnet, dass** ein rotierendes Teil von Antriebsmotor (5) oder Abtriebsgetriebe mit Mitteln zur Abnahme der Umdrehungszahl versehen ist, wobei die Mittel mit einem gehäusefesten Sensor zusammenwirken, der der Umdrehungszahl entsprechende Impulse abgibt, und dass die Spannungsversorgungs- und Steuereinheit mit einem Zähler für die Impulse und einen daraus die Lage des Panzers ableitenden Umwerter versehen ist, der bei Erreichen einer vorgegebenen unteren oder oberen Grenze den Antriebsmotor (5) stillsetzt oder reversiert.

10. Antrieb nach Anspruch 9, **dadurch gekennzeichnet, dass** der Umwerter die Drehzahl des Antriebsmotors (5) vor Erreichen der unteren oder oberen Grenze und somit vor dem Reversieren verringert.

11. Antrieb nach Anspruch 9 oder 10, **dadurch gekennzeichnet, dass** die Umwerter die eingeleitete, reversierte Bewegung des Panzers nach einer einstellbaren Anzahl der Umdrehungen anhält.

12. Antrieb nach Anspruch 9, 10 oder 11, **dadurch gekennzeichnet, dass** der Sensor als gehäusefester Magnetsensor ausgebildet ist, der mit mindestens einem auf dem rotierenden Teil vorgesehenen Permanentmagneten zusammenwirkt.

13. Antrieb nach Anspruch 9, 10 oder 11, **dadurch gekennzeichnet, dass** der Sensor als gehäusefeste Lichtschranke ausgebildet ist, die mit mindestens einer auf dem rotierenden Teil vorgesehenen lichtdurchlässigen oder lichtreflektierenden Stelle zusammenwirkt.

14. Antrieb nach Anspruch 9, 10 oder 11, **dadurch gekennzeichnet, dass** der Sensor als gehäusefester kapazitiver oder induktiver Geber ausgebildet ist, der mit mindestens einer an dem rotierenden Teil vorgesehenen, kapazitiv oder induktiv wirkenden Stelle zusammenwirkt.

## Claims

1. Drive for raising or lowering reinforcement guided in lateral guide rails of both a door with articulation next to the ceiling and a roller door, the drive unit (1) interacting with a transversely running drive shaft (3) and at least one of the lateral guide rails (2) being provided with a plug-in receptacle (4) for receiving the means (12) provided with a drive motor (5) for driving the drive shaft (3) which, being located at an acute angle to the guide rail, is aligned essentially at right angles to the drive shaft (3), ***characterised by*** a drive unit (1) with a base plate (8) which can be inserted into the receptacle of the plug-in receptacle (4) with a drive motor (5) located thereon, on the driven shaft of which a driven gear (9) is located, including a driving gear (10) provided with the drive shaft (3) of the reinforcement and including at least one idler gear (11) connected therebetween forming a tooth-wheeled train linkage (12), all of these gears (11.1, 11.2, 11.3) interacting with one another in a mating fashion, and the drive motor (5) being located on the base plate (8) such that its distance from the drive shaft (3) either allows an arrangement of the drive motor (5) free of the guide range of the reinforcement of a door with articulation next to the ceiling or corresponds to the maximum winding diameter of the reinforcement of a roller door.

2. Drive as claimed in Claim 1, ***characterised in that*** each of the lateral guide rails (2) is provided with a plug-in receptacle (4), each of which receive a drive unit (1) each including a drive motor (5) and gear drive chain (12).

3. Drive as claimed in Claim 1 or 2, ***characterised in that*** a low-voltage DC motor is provided as the drive motor (5).

4. Drive as claimed in Claim 3, ***characterised in that*** the DC motor provided as the drive motor (5) is in the form of a reversible motor which is connected to a control circuit.

5. Drive as claimed in Claim 3 or 4, ***characterised in that*** the output of the drive motor (5) is formed by a worm drive, the driven shaft of the worm gear carrying the driven gear (9) for the gear drive chain (12) as the driven shaft of the drive motor (5).

6. Drive as claimed in any one of Claims 2 to 5, ***characterised in that*** the gear drive chain (12) has two, three or four idler gears (11.1, 11.2 and 11.3) meshing with one another, the length of the gear drive chain (12) set by the number of gears (11.1, 11.2, 11.3) and/or their diameters corresponding to the desired distance of the axle of the drive motor (5) and the axle of the drive shaft (3).

7. Drive as claimed in any one of Claims 1 to 6, ***characterised in that*** the control circuit has a change-over which, in the event of a voltage breakdown, changes over the drive to an emergency power supply provided in the control.

8. Drive as claimed in Claim 7, ***characterised in that*** the emergency power supply has a battery which is kept constantly charged, buffered via a power supply with transformer and rectifier and which, in the event of a voltage breakdown, guarantees at least that the reinforcement moves into one of the end positions.

9. Drive as claimed in any one of Claims 1 to 8, ***characterised in that*** a rotating part of the drive motor (5) or driven gear is provided with means for decreasing the number of revolutions, the means interacting with a sensor fixed to a housing, which emits pulses corresponding to the number of revolutions, and **in that** the voltage supply and control unit is provided with a counter for the pulses and a translator which deduces the position of the reinforcement therefrom, which on reaching a present lower or upper limit stops or reverses the drive motor (5).

10. Drive as claimed in Claim 9, ***characterised in that*** the translator reduces the speed of the drive motor (5) prior to reaching the lower or upper limit and therefore prior to the reversing.

11. Drive as claimed in Claim 9 or 10, ***characterised in that*** the translator stops the reversed movement of the reinforcement which has been initiated after an adjustable number of revolutions.

12. Drive as claimed in Claim 9, 10 or 11, ***characterised in that*** the sensor is in the form of a magnetic sensor fixed to a housing, which interacts with at least one of the permanent magnets provided on the rotating part.

13. Drive as claimed in Claim 9, 10 or 11, ***characterised in that*** the sensor is in the form of a light barrier fixed to a housing, which interacts with at least one transparent or light-reflecting point provided on the rotating part.

14. Drive as claimed in Claim 9, 10 or 11, ***characterised in that*** the sensor is in the form of a capacity or inductive transducer fixed to a housing, which interacts with at least one capacitively or inductively acting point provided on the rotating part.

## Revendications

1. Entraînement pour élever ou abaisser un blindage guidé dans un rail de guidage latéral ainsi qu'une articulation à proximité d'un plafond comme aussi une porte enroulable, dans lequel l'unité d'entraînement (1) coopère avec un arbre d'entraînement (3) s'étendant transversalement et au moins l'un des rails de guidage latéraux (2) est pourvu d'un logement (4) pour la réception par glissement de moyens (12) équipés d'un moteur d'entraînement (5) pour l'entraînement de l'arbre d'entraînement (3), s'étendant à angle aigu avec le rail de guidage et orienté sensiblement à angle droit par rapport à l'arbre d'entraînement (3), **caractérisé par** une unité d'entraînement (1) équipée d'une plaque de base (8) pouvant être insérée dans ledit logement par glissement (4) avec le moteur d'entraînement (5) disposé sur celle-ci, un pignon de sortie (9) étant positionné sur l'arbre de sortie de celui-ci, ladite unité comportant une roue dentée d'entraînement (10) prévue sur l'arbre d'entraînement (3) du blindage et au moins une roue dentée intercalaire (11) montée entre les deux, formant un train d'engrenages (12), toutes ces roues dentées (11.1, 11.2, 11.3) coopérant entre elles par engrènement et en ce que le moteur d'entraînement (5) est disposé sur la plaque de base (8) de telle façon que son écartement avec l'arbre d'entraînement (3), soit autorise un agencement du moteur d'entraînement (5) hors de la zone de renvoi du blindage d'une porte à articulation à proximité du plafond, soit correspond au diamètre maximal d'enroulement du blindage d'une porte enroulable.

2. Entraînement selon la revendication 1 **caractérisé en ce que** chacun des rails de guidage latéraux (2) est pourvu d'une unité d'entraînement (1) comportant un logement (4) de réception par glissement respectif d'un moteur d'entraînement (5) et d'un train d'engrenages (12).

3. Entraînement selon la revendication 1 ou 2 **caractérisé en ce que** le moteur d'entraînement (5) est un moteur à courant continu basse tension.

4. Entraînement selon la revendication 3 **caractérisé en ce que** le moteur à courant continu prévu comme moteur d'entraînement (5) est réalisé sous la forme d'un moteur réversible relié à un circuit de commande.

5. Entraînement selon la revendication 3 ou 4 **caractérisé en ce que** la sortie d'entraînement du moteur d'entraînement (5) est constituée par un entraînement à vis sans fin, et l'arbre de sortie de la roue tangente formant l'arbre de sortie du moteur d'entraînement (5) porte le pignon de sortie (9) du train d'engrenages (12).

6. Entraînement selon l'une des revendications 2 à 5 **caractérisé en ce que** le train d'engrenages (12) comporte deux, trois ou quatre roues dentées intercalaires (11.1, 11.2 et 11.3), et **en ce que** la longueur du train d'engrenages (12) donnée par le nombre des roues dentées (11.1, 11.2, 11.3) et/ou les diamètres de celles-ci correspond à l'écartement souhaité entre l'axe du moteur d'entraînement (5) et l'axe de l'arbre d'entraînement (3).

7. Entraînement selon l'une des revendications 1 à 6 **caractérisé en ce que** le circuit de commande est équipé d'un dispositif de commutation qui, en cas de panne de secteur, commute l'entraînement sur une alimentation en courant électrique de secours prévue dans la commande.

8. Entraînement selon la revendication 7 **caractérisé en ce que** l'alimentation en courant électrique de secours comprend un accumulateur qui, raccordé au secteur, est amorti par un transformateur et par un redresseur de courant et est constamment maintenu sous tension, et garantit au moins un déplacement du blindage dans l'une des positions terminales.

9. Entraînement selon l'une des revendications 1 à 8 **caractérisé en ce qu'**une partie rotative du moteur d'entraînement (5) ou du train d'engrenages de sortie est munie de moyens de réduction du nombre de tours, **en ce que** ces moyens coopèrent avec un détecteur à boîtier fixe qui délivre des impulsions correspondant au nombre de tours, et **en ce que** l'unité de commande et d'alimentation de tension est pourvue d'un compteur d'impulsions et d'un traducteur qui en déduit la position du blindage, et qui immobilise le moteur d'entraînement (5) ou qui inverse sa marche quand une limite prédéterminée supérieure ou inférieure est atteinte.

10. Entraînement selon la revendication 9 **caractérisé en ce que** le traducteur réduit le nombre de tours du moteur d'entraînement (5) avant que soit atteinte la limite inférieure ou supérieure et de ce fait avant l'inversion de marche.

11. Entraînement selon la revendication 9 ou 10 **caractérisé en ce que** le traducteur arrête le déplacement inverse déclenché du blindage après un nombre de tours réglable.

12. Entraînement selon la revendication 9, 10 ou 11 **caractérisé en ce que** le détecteur est un détecteur magnétique à boîtier fixe qui coopère avec au moins un aimant permanent prévu sur la partie rotative.

13. Entraînement selon la revendication 9, 10 ou 11 **caractérisé en ce que** le détecteur est une barrière lumineuse à boîtier fixe qui coopère avec au moins un emplacement transparent ou réfléchissant la lumière.

14. Entraînement selon la revendication 9, 10 ou 11 **caractérisé en ce que** le détecteur est un émetteur capacitif ou inductif à boîtier fixe qui coopère avec au moins un emplacement agissant de manière capacitive ou inductive, prévu sur la partie rotative.
